# EUROPÄISCHE PATENTANMELDUNG

(11) **EP 4 678 586 A1**
(43) Veröffentlichungstag der Anmeldung: **14.01.2026**
(21) Anmeldenummer: 25187885.6
(22) Anmeldetag: 07.07.2025
(51) Int. Cl.: B66C 23/78, B66C 23/90

(54) **FAHRBARE ARBEITSMASCHINE UND VERFAHREN ZUM BETRIEB EINER FAHRBAREN ARBEITSMASCHINE**

(30) Priorität: 10.07.2024 DE 102024119562
(71) Anmelder: Putzmeister Engineering GmbH, 72631 Aichtal (DE)
(72) Erfinder: Müller, Ansgar, 72631 Aichtal (DE)
(74) Vertreter: Witte, Weller & Partner Patentanwälte mbB

(57) **Zusammenfassung**

Fahrbare Arbeitsmaschine (100) mit
einem einen Arbeitsausleger (14) tragenden Unterbau (10), der ein Fahrwerk mit mindestens zwei Radachsen (31, 32) und daran angeordneten Rädern (30) aufweist,
einer an dem Unterbau (10) angeordneten, unter Anheben der Arbeitsmaschine (100) auf einem Untergrund (28) abstützbaren Abstützvorrichtung (20, 22), und
einer Messsensorik (50, 60) zum Bestimmen einer auf die Räder (30) der mindestens zwei Radachsen (31, 32) wirkenden Radlast,
sowie einer Recheneinheit (42) zum Durchführen einer Standsicherheitsberechnung,
wobei in die Standsicherheitsberechnung eine bei nicht vollständig angehobener Arbeitsmaschine (100) auf mindestens ein Rad (30) einer Radachse (31, 32) wirkende Restradlast eingeht.

## Beschreibung

### Technisches Gebiet

Die vorliegende Erfindung betrifft eine fahrbare Arbeitsmaschine sowie ein Verfahren zum Betrieb einer fahrbaren Arbeitsmaschine.

### Beschreibung des Standes der Technik

Fahrbare Arbeitsmaschinen, wie fahrbare Betonpumpen, müssen an der Arbeits- oder Baustelle stabil auf dem Untergrund bzw. Boden aufgestellt werden. Hierzu dienen Stützbeine (ausfahrbare Stützausleger), die am Einsatzort die Standfestigkeit des Arbeitsgeräts verbessern sollen. Hierzu werden die Stützen möglichst weit vom Fahrzeugmittelpunkt aufgestellt und dadurch eine möglichst steife Aufstellung (ohne Fahrzeugfederung) sichergestellt. Je weniger Last auf den gefederten Fahrzeugachsen verbleibt, desto stabiler steht die Maschine. Eine vollständige Aushebung der Räder dient somit der Erzielung einer möglichst großen Reichweite des Arbeitsauslegers. Derartige Arbeitsmaschinen sind bspw. aus der DE 198 05 359 A1 und der EP 3 091 143 A1 bekannt.

Andererseits kann es insbesondere im Falle von fahrbaren Betonpumpen vorteilhaft sein, wenn die Hinterachse auf dem Untergrund abgelegt ist, um Vibrationen zu vermeiden. Auch aufgrund von Hanglagen kann es vorteilhaft sein, zumindest eine Achse auf dem Untergrund zu belassen bzw. nicht vollständig auszuheben. Dies kann in der Praxis geregelt werden, indem der Aushub der Achsen gemessen wird und eine Achse ab einem erreichten Aushub-Schwellwert als ausgehoben angenommen wird. Unterhalb des Schwellwerts ist kein geregelter Betrieb des Systems möglich, während oberhalb des Schwellwerts ein voller Betrieb möglich ist.

### Zusammenfassung der Erfindung

Ausgehend hiervon wird erfindungsgemäß eine fahrbare Arbeitsmaschine mit den Merkmalen des Anspruchs 1 bzw. ein Verfahren mit den Merkmalen des Anspruchs 5 vorgeschlagen. Des weiteren werden erfindungsgemäß ein Computerprogramm mit den Merkmalen des Anspruchs 9 und eine Steuereinrichtung für eine fahrbare Arbeitsmaschine mit den Merkmalen des Anspruchs 10 vorgeschlagen.

Der Erfindung liegt die Erkenntnis einer flexiblen Anpassung der Reichweite eines Arbeitsauslegers einer fahrbaren Arbeitsmaschine unter Berücksichtigung einer bei nicht vollständig angehobener Arbeitsmaschine auf mindestens ein Rad wirkenden Restradlast zugrunde. Unter Restradlast wird dabei die auf ein Rad einer Achse wirkende Restlast verstanden, die bei nicht vollständig ausgehobenem Rad (und somit auch nicht vollständig ausgehobener Achse) noch auf dieses Rad wirkt (als Wert zwischen der vollen Last, wenn keine Abstützung erfolgt, und lastfreiem Zustand bei voller Aushebung).

Nachstehend ist eine nummerierte Liste von Aspekten der Erfindung wiedergegeben:
1. Fahrbare Arbeitsmaschine mit
   einem einen Arbeitsausleger tragenden Unterbau, der ein Fahrwerk mit mindestens zwei Radachsen und daran angeordneten Rädern aufweist,
   einer an dem Unterbau angeordneten, unter Anheben der Arbeitsmaschine auf einem Untergrund abstützbaren Abstützvorrichtung, und
   einer Messsensorik zum Bestimmen einer auf die Räder der mindestens zwei Radachsen wirkenden Radlast,
   sowie einer Recheneinheit zum Durchführen einer Standsicherheitsberechnung,
   wobei in die Standsicherheitsberechnung eine bei nicht vollständig angehobener Arbeitsmaschine auf mindestens ein Rad einer Radachse wirkende Restradlast eingeht.
2. Fahrbare Arbeitsmaschine nach Aspekt 1, bei der die Messsensorik zum direkten Messen der Restradlast ausgelegt ist und/oder bei der die Messsensorik zum Messen einer Kraft in der Abstützvorrichtung ausgelegt ist.
3. Fahrbare Arbeitsmaschine nach Aspekt 1 oder 2, bei der die Restradlast zum Zeitpunkt einer Abstützung der Arbeitsmaschine in die Standsicherheitsberechnung eingeht und/oder bei der die Restradlast kontinuierlich während eines Betriebs des Arbeitsauslegers in die Standsicherheitsberechnung eingeht.
4. Fahrbare Arbeitsmaschine nach einem der Aspekte 1 bis 3, bei der in der Standsicherheitsberechnung eine von der Restradlast abhängige Masse von einer Masse der Arbeitsmaschine oder von einer Masse des Unterbaus abgezogen wird.
5. Fahrbare Arbeitsmaschine nach Aspekt 4, bei der zusätzlich eine Position zumindest einer Restradlast bei der Berechnung der Schwerpunktposition der Arbeitsmaschine bzw. des Unterbaus eingeht.
6. Fahrbare Arbeitsmaschine nach einem der Aspekte 1 bis 5, bei der bei Vorhandensein einer Restradlast in die Standsicherheitsberechnung als weiterer Parameter das Ergebnis einer Neigungsüberwachung eingeht.
7. Fahrbare Arbeitsmaschine nach Aspekt 6, bei der die Neigungsüberwachung das Messen und Protokollieren einer initialen Neigung nach erfolgter Abstützung und ein Vergleichen einer aktuellen Neigung im Betrieb der Arbeitsmaschine mit der protokollierten initialen Neigung umfasst.
8. Verfahren zum Betrieb einer fahrbaren Arbeitsmaschine, insbesondere nach einem der Aspekte 1 bis 7, mit, nach dem Bereitstellen einer fahrbaren Arbeitsmaschine mit mindestens zwei Radachsen und einer Abstützvorrichtung auf einem Untergrund und dem Abstützen der Arbeitsmaschine auf dem Untergrund mittels der Abstützvorrichtung, den folgenden Schritten:
   - Bestimmen einer auf mindestens ein Rad der zwei Radachsen wirkenden Radlast, und
   - Durchführen einer Standsicherheitsberechnung unter Berücksichtigung einer bei nicht vollständig angehobener Arbeitsmaschine auf mindestens ein Rad einer Radachse wirkenden Restradlast.
9. Verfahren nach Aspekt 8, bei dem der Schritt des Bestimmens der auf das mindestens eine Rad wirkenden Radlast folgendes umfasst:
   - Messen der Restradlast direkt an dem Rad bzw. der Radachse und/oder
   - Ableiten der Restradlast aus einer in der Abstützvorrichtung gemessenen Kraft.
10. Verfahren nach Aspekt 8 oder 9, bei dem die Standsicherheitsberechnung zum Zeitpunkt einer Abstützung der Arbeitsmaschine durchgeführt wird und/oder bei dem die Standsicherheitsberechnung kontinuierlich während des Betriebs eines Arbeitsauslegers durchgeführt wird.
11. Verfahren nach einem der Aspekte 8 bis 10, bei dem der Schritt des Durchführens der Standsicherheitsberechnung das Abziehen bzw. Subtrahieren einer von der Restradlast abhängigen Masse von einer Masse der Arbeitsmaschine oder von einer Masse des Unterbaus umfasst.
12. Verfahren nach Aspekt 11, bei dem in den Schritt des Durchführens zusätzlich eine Position zumindest einer Restradlast bei der Berechnung der Schwerpunktposition der Arbeitsmaschine bzw. des Unterbaus eingeht.
13. Verfahren nach einem der Aspekte 8 bis 12, bei dem bei Vorhandensein einer Restradlast in die Standsicherheitsberechnung als weiterer Parameter das Ergebnis einer Neigungsüberwachung eingeht.
14. Verfahren nach Aspekt 13, mit dem Schritt des Messens und Protokollierens einer initialen Neigung nach erfolgter Abstützung und dem Schritt eines vorzugsweise kontinuierlichen Messens einer aktuellen Neigung im Betrieb der Arbeitsmaschine und Vergleichens mit der protokollierten initialen Neigung.
15. Computerprogramm mit Programmcodemitteln, um alle Schritte eines Verfahrens nach einem der Aspekte 8 bis 14 durchzuführen, wenn das Computerprogramm auf einem Computer oder einer entsprechenden Recheneinheit, insbesondere einer Steuereinrichtung einer fahrbaren Arbeitsmaschine, ausgeführt wird.
16. Computerprogramm nach Aspekt 15, das auf einem computerlesbaren Datenträger gespeichert ist.
17. Steuereinrichtung für eine fahrbare Arbeitsmaschine, insbesondere nach einem der Aspekte 1 bis 7, die dazu ausgelegt ist, ein Verfahren nach einem der Aspekte 8 bis 14 durchzuführen, bzw. in der ein Computerprogramm nach Aspekt 15 zur Ausführung geeignet gespeichert ist.

Weitere Vorteile und Ausgestaltungen der Erfindung ergeben sich aus den Unteransprüchen, der Beschreibung und der beiliegenden Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung schematisch dargestellt und wird im Folgenden unter Bezugnahme auf die Zeichnung ausführlich beschrieben.

### Kurzbeschreibung der Zeichnung

Figuren 1a und 1b zeigen in Seitenansicht eine zweiachsige Autobetonpumpe in Fahrstellung und in ausgehobener Stellung.
Figur 2 zeigt in stark schematischer und vereinfachter Seitenansicht eine der Darstellung der Figuren 1a und 1b ähnliche vierachsige Autobetonpumpe in ausgehobener Stellung.
Figur 3 zeigt die Autobetonpumpe der Figur 2 in teilausgehobener Stellung mit ausgehobenen Vorderachsen.
Figur 4 zeigt die Autobetonpumpe der Figur 3 mit abgehobenen vorderen Stützbeinen.
Figur 5 zeigt die Autobetonpumpe der Figur 2 in abgestützter, aber nicht ausgehobener Situation.
Figur 6 zeigt den Ablauf eines erfindungsgemäßen Verfahrens als Blockschaltbild.
Figur 7 zeigt eine verfeinerte Darstellung des Blockschaltbilds der Figur 6.

### Ausführliche Beschreibung

Gleiche und ähnliche in den einzelnen Figuren dargestellte Merkmale sind mit gleichen Bezugszeichen bezeichnet.

Das nachfolgend unter Bezugnahme auf die Zeichnung beschriebene Ausführungsbeispiel zeigt als erfindungsgemäße fahrbare Arbeitsmaschine eine fahrbare Betonpumpe 100. Selbstverständlich ist die Erfindung auch mit anderen fahrbaren Arbeitsmaschinen umsetzbar.

Die in Figur 1a in Fahrstellung und in Figur 1b in der angehobenen Pumpstellung dargestellte fahrbare Arbeitsmaschine bzw. Betonpumpe 100 umfasst einen Unterbau 10, der in dem dargestellten Ausführungsbeispiel als zweiachsiges Fahrgestell mit Vorderachse 31 und Hinterachse 32 und Rädern 30 ausgebildet ist, sowie einen Arbeitsausleger 14, beispielhaft in Form eines an einem vorderachsnahen Mastbock 12 um eine vertikale Achse drehbar gelagerten Betonverteilermasts 14.

Des Weiteren umfasst die fahrbare Betonpumpe 100 eine Dickstoffpumpe 16 mit heckseitigem Materialaufgabebehälter 18 und eine wie bekannt aus zwei vorderen und zwei rückwärtigen Stützbeinen 20, 22 bestehende Abstützvorrichtung.

Die Stützbeine 20, 22 sind mit je einem nach unten ausfahrbaren Fußteil 24, 26 unter Anheben des Fahrgestells 10 auf einem Untergrund bzw. Boden 28 abstützbar.

Wie aus den Figuren 1a und b ersichtlich, sind die Räder 30 der Hinterachse 32 unter Zwischenschaltung von durch Einwirkung der Rad- bzw. Achslast vorspannbaren Radfedern 34 am Rahmen 36 des Fahrgestells 10 aufgehängt. Die Radfedern 34 sind bei dem gezeigten Ausführungsbeispiel als geschichtete Blattfedern ausgebildet.

Jedem Rad 30 der Hinterachse 32 kann außerdem in an sich bekannter Art und Weise ein Sperrmechanismus 38 zugeordnet sein, mit welchem der Federweg der jeweiligen Radfeder 34 vor dem Anheben in die Pumpstellung nach Figur 1b gesperrt und dadurch die Hinterachse 32 gegen den Rahmen 36 arretiert werden kann. Der Sperrmechanismus 38 kann insbesondere derart ausgestaltet sein, dass er beim Ausfahren des Fußteils selbsttätig in Sperrrichtung und beim Einfahren des Fußteils selbsttätig in Freigaberichtung betätigt wird.

Figur 2 zeigt eine der Darstellung der Figur 1b ähnliche, aber stark schematisierte und vereinfachte Seitendarstellung einer vierachsigen Autobetonpumpe 100 in ausgehobener Stellung. In dieser vollständig ausgehobenen Stellung, in der keines der Räder 30 einen Kontakt zum Untergrund 28 hat, ist ein maximales Lastmoment beim Ausfahrbetrieb des Arbeitsauslegers 14 möglich. Es handelt sich somit um eine steife Aufstellung ohne verbleibende Fahrzeugfederung.

Sehr häufig wird die Arbeitsmaschine 100 jedoch im Betrieb vor Ort auf der Baustelle lediglich mit der bzw. den Vorderachsen 31 ausgehoben, während die Hinterachse(n) 32 zwar ebenfalls abgestützt ist bzw. sind, jedoch weiterhin einen Untergrundkontakt aufweisen, wie dies beispielhaft in Figur 3 dargestellt ist.

Dieses "Teilausheben" hat den Vorteil, dass der Trichter des Materialaufgabebehälters 18 aufgrund der abgesenkten Trichterkante von einem den zu verarbeitenden Beton bereitstellenden Betonmischer einfacher beschickt werden kann, und auch das Schwingungen, die durch die Umschaltbewegung der Dickstoffpumpe 16 in den Unterbau 10 eingebracht werden, effektiv unterdrückt werden können. Bei diesem Teilausheben verbleibt - im Unterschied zu der vollständig ausgehobenen Stellung der Figur 2 - eine anteilige Fahrzeugfederung, verbunden mit dem, was im Rahmen der vorliegenden Erfindung als Restradlast bzw. Restachslast bezeichnet wird.

Allerdings kann es im Falle der nicht vollständig ausgehobenen Betonpumpe gemäß der Darstellung der Figur 3 bei großem Lastmoment und dem damit verbundenen Anliegen von Last auf den entsprechenden Beinfedern zu einem Abheben der dem Lastmoment abgewandten Stützbeine (hier der vorderen Stützbeine 20) kommen.

Dies ist durch die Darstellung der Figur 4 veranschaulicht, wo bei ausgefahrenem Arbeitsausleger 14 durch die damit verbundene höhere Last auf den hinteren Stützbeinen 22 und den Rädern der Hinterachse 32 ein Abheben der vorderen Stützbeine 20 erfolgt. Durch dieses Abheben erhöht sich die Neigung der Arbeitsmaschine und die Abstützung der Arbeitsmaschine wird "weicher" bzw. elastischer und somit auch schwingungs- bzw. kippanfälliger.

Auch bei einem Abstellen der Arbeitsmaschine in einer Hanglage kann es in der Praxis vorteilhaft sein, die Achsen zumindest teilweise auf dem Untergrund zu belassen. Figur 5 zeigt eine Abstützvariante, bei der alle Räder 30 sowohl der Vorder- als auch der Hinterachse 31, 32 noch Bodenkontakt haben (bei ebenem Untergrund).

Aus diesem Grunde wird erfindungsgemäß zum Einplanen einer zusätzlichen Sicherheit eine Standsicherheitsberechnung durchgeführt.

Hierzu sieht die Erfindung eine Messsensorik 50, 60 zum Bestimmen einer auf die Räder 30 der Radachsen 31, 32 wirkenden Radlast vor. Selbstverständlich kann die Lastmessung auch als Messung einer auf die Radachse wirkende Achslast erfolgen, womit die Radlasten der an dieser Achse abgeordneten Räder zusammengefasst erfasst wären. Wenn im Folgenden von einem Messen der Restradlast gesprochen wird, ist somit auch ein Messen der Restachslast zu verstehen.

Die vorzusehende Messsensorik kann zum einen eine Messsensorik 50 zum direkten Messen der Restrad- oder -achslast und/oder zum anderen eine Messsensorik 60 zum Messen einer Kraft in den Stützbeinen 20, 22 umfassen. In den schematischen Darstellungen der Figuren 2 bis 5 sind die Messsensoriken 50, 60 als den Rädern bzw. Radachsen bzw. den Stützbeinen zugeordnete Rechtecke dargestellt.

Die Messsensorik 50 zum direkten Messen der Restradlast kann bspw. Sensoren zum Messen des Rad- bzw. Achsfederwegs, Kraftaufnehmer, Dehnungsaufnehmer u.dgl. umfassen. Die Messsensorik 60 zum Messen einer Kraft in der Abstützvorrichtung kann bspw. Dehnungsaufnehmer, Kraftaufnehmer, , Drucksensoren im Abstützzylinder u.dgl. umfassen.

Die Messung kann bspw. über die Fahrzeugfederung erfolgen, alternativ kann auch mittels einer separat vorzusehenden, in den Kraftfluss eingebauten Feder gemessen werden, oder auch über den Druck in der hydraulischen oder pneumatischen Federung.

Die Kraft in der Abstützvorrichtung könnte über Kraftsensoren, Druckmessungen, Federwegmessung bzw. Verformungsmessung erfasst werden. Die Summe der Radlast wird dann berechnet als die minimale Gesamtlast minus der Summe der Abstützlasten.

Die Erfindung beruht auf der Überlegung, bei einer nicht vollständig ausgehobenen Arbeitsmaschine die auf mindestens eine Radachse wirkende Restachslast bei der Standsicherheitsberechnung zu berücksichtigen.

Dies erfolgt bspw. durch Subtrahieren von Masse (entsprechend der Restrad- bzw. -achslast) von der Arbeitsmaschine 100 bzw. deren Unterbau 10. Alternativ kann dies auch durch das Aufaddieren eines pauschalen (vorgegebenen) Sicherheitsbeiwerts erfolgen. Zum Beispiel könnte abhängig von der Größe der Restachslast ein zugeordneter pauschaler Wert zum Abstand des Maschinenschwerpunkts von der Kippkante aufaddiert, wie bspw. bei Restachslasten von über 50% ein zusätzlicher pauschaler Abstand des Schwerpunkts der Gesamtmaschine von 1000 mm von der Kippkante, und bei 75% Restachslast bspw. 1500 mm.

Bevorzugt erfolgt das Subtrahieren an der Stelle, an der die betroffene Radachse ist.

Gemäß der Erfindung wird somit von der Arbeitsmaschine 100 bzw. dem Unterbau 10 und vorzugsweise ihrer bzw. seiner Schwerpunktposition die als Restradlast bzw. Restachslast bezeichnete Rad- oder Achslast und deren Position abgezogen, woraus sich ein neues Arbeitsmaschinen- bzw. Unterbaugewicht und eine neue Schwerpunktposition ergeben. Mit der durch das Subtrahieren der entsprechenden Restlast verbundenen verringerten Maschinen- bzw. Unterbaumasse ist eine verringerte Reichweite des Arbeitsauslegers verbunden.

Des Weiteren ist es möglich, die Position des Kontaktpunktes zwischen dem betreffenden Rad und dem Untergrund zu berücksichtigen, d.h. die Masse der Radlasten (zumindest teilweise) von der in der Standsicherheitsberechnung verwendeten Gesamtmasse abzuziehen, so dass sich die korrigierte Masse als die Maschinengesamtmasse abzüglich der Summe der Radlasten ergibt (MasseKorrigiert=Maschinengesamtmasse-Summe(Radlasten)). Der korrigierte Schwerpunktvektor wäre entsprechend der Schwerpunktvektor der Maschinengesamtmasse abzüglich dem Ergebnis aus Radlasten*Radkontaktpunktvektor und dann dividiert durch die korrigierte Masse (SchwerpunktvektorKorrigiert=(Schwerpunktvektor*Maschinengesamtmasse-Summe(Radlasten*Radkontaktpunktvektor))/ MasseKorrigiert).

Wie bereits voranstehend unter Bezugnahme auf Figur 2 erläutert, verbleibt keine Fahrzeugfederung, falls die Maschine komplett auf den Abstützungen steht, also vollständig ausgehoben ist. Bei einer Schwerpunktverlagerung im Betrieb ergibt sich in dieser Konstellation keine (erhebliche) Eigenneigung der Maschine, bevor zwei Beine abheben und die Maschine kippt.

Wird erfindungsgemäß eine Restradlast bzw. Restachslast ermittelt, ist - wie ebenfalls voranstehend erläutert - davon auszugehen, dass ein Teil des Maschineneigengewichts sich auf mindestens einem der (gefederten) Räder befindet. Aus diesem Umstand ergibt sich, dass bei einer Schwerpunktverlagerung eine Maschinenneigung festzustellen ist, bevor die Maschine kippt.

In diesem Fall kann gemäß der vorliegenden Erfindung eine neigungsbasierte Abstützüberwachung erfolgen, bei der die initiale Neigung der Maschine nach Abschließen des Abstützvorgangs gemessen und protokolliert wird.

Im Betrieb erfolgt dann eine Neigungsüberwachung durch Messen der aktuellen Neigung und Vergleichen mit der protokollierten initialen Neigung. Falls sich eine zu große Diskrepanz ergibt, wird die Maschinenbewegung eingeschränkt. Die Messung der Neigung im Betrieb kann kontinuierlich oder in vorgegebenen zeitlichen Intervallen erfolgen. Für die Auslösung der Einschränkung der Maschinenbewegung kann für die angesprochene Diskrepanz ein Schwellwert (Neigungsschwellwert oder Vorwarnneigung) hinterlegt bzw. eingegeben werden. Diese Vorwarnneigung kann typischerweise < 3,0° gewählt sein, bspw. zwischen 0,1° und 2°. Vorzugsweise beträgt die Vorwarnneigung nicht mehr als ca. 1,0° - 1,2°.

Die Figuren 6 und 7 veranschaulichen in Blockdarstellung den Ablauf eines erfindungsgemäßen Verfahrens 200.

Gemäß Figur 6 erfolgt zunächst ein Bereitstellen 210 einer fahrbaren Arbeitsmaschine 100, wie sie voranstehend bereits erläutert wurde. Anschließend erfolgt ein Abstützen 220 der Arbeitsmaschine 100 auf dem Untergrund 28 mittels der Abstützvorrichtung 20, 22.

Anschließend erfolgt mittels einer Recheneinheit 42, die vorzugsweise Bestandteil einer Steuereinrichtung 40 der Arbeitsmaschine 100 ist (vgl. schematische Darstellung der Figur 2), ein Bestimmen 230 einer auf mindestens ein Rad der zwei Radachsen 31, 32 wirkenden Radlast oder alternativ einer auf die mindestens zwei Radachsen 31, 32 wirkenden Achslast, die im Rahmen der vorliegenden Erfindung als Restradlast bzw. Restachslast bezeichnet werden. Diese Restrad- oder -achslast findet Eingang in das Durchführen 240 einer Standsicherheitsberechnung für die nicht vollständig ausgehobene Arbeitsmaschine (ebenfalls vorzugsweise in der Steuereinrichtung 40 bzw. Recheneinheit 42).

Figur 7 zeigt eine verfeinerte Darstellung des erfindungsgemäßen Verfahrens 200 durch Darstellung von Teilschritten 232 und 234 sowie 242 und 244 der Verfahrensschritte 230 bzw. 240.

Der Schritt des Bestimmens 230 der auf ein Rad der zwei Radachsen wirkenden Radlast bzw. der auf die mindestens zwei Radachsen wirkenden Achslast kann erfindungsgemäß ein Messen 232 der Restradlast direkt an den Rädern 30 bzw. der Restachslast direkt an den Radachsen 31, 32 (Messsensorik 50) und/oder ein Ableiten 234 der Restachslast aus einer in der Abstützvorrichtung (Stützbeine 20, 22) gemessenen Kraft (Messsensorik 60) umfassen.

Der Schritt des Durchführens 240 der Standsicherheitsberechnung kann erfindungsgemäß das Subtrahieren 242 einer von der Restrad-/achslast abhängigen Masse von einer Masse der Arbeitsmaschine 100 bzw. von einer Masse des Unterbaus 10 umfassen.

Vorzugsweise kann des Weiteren wie voranstehend beschrieben die Position zumindest einer Restradlast bei der Berechnung der Schwerpunktposition der Arbeitsmaschine bzw. des Unterbaus eingehen, d.h. ein (zumindest teilweises) Subtrahieren 244 einer Position der Masse der Restrad- oder -achslast(en) von einer Schwerpunktposition der Arbeitsmaschine 100 bzw. des Unterbaus 10 erfolgen.

Mit dem erfindungsgemäßen Vorgehen kann die Reichweite einer Arbeitsmaschine, insbesondere fahrbaren Betonpumpe, flexibel an die Aushebungssituation des abgestützten Unterbaus angepasst werden, indem vom Eigengewicht der Maschine eine Masse abgezogen wird, die an der nicht vollständig ausgehobenen Achse anliegt (bei vollständig ausgehobener Masse beträgt die abzuziehende Masse Null). Vorzugsweise wird dabei auch der Schwerpunkt der Gesamtmaschine mit der Achsposition der wirkenden Masse (Restradlast bzw. Restachslast) korrigiert.

### Bezugszeichenliste

- 10: Unterbau
- 12: Mastbock
- 14: Arbeitsausleger
- 16: Dickstoffpumpe
- 18: Materialaufgabebehälter
- 20: Abstützvorrichtung, Stützbeine
- 22: Abstützvorrichtung, Stützbeine
- 30: Räder
- 31: Radachse, Vorderachse
- 32: Radachse, Hinterachse
- 34: Radfedern
- 40: Steuereinrichtung
- 42: Recheneinheit
- 50: Messsensorik
- 60: Messsensorik

- 100: Arbeitsmaschine, Betonpumpe
- 200: Verfahren zum Betrieb einer fahrbaren Arbeitsmaschine
- 210: Bereitstellen einer Arbeitsmaschine
- 220: Abstützen der Arbeitsmaschine
- 230: Bestimmen einer Achslast
- 232: Messen der Restachslast
- 234: Ableiten der Restachslast
- 240: Durchführen einer Standsicherheitsberechnung
- 242: Abziehen einer Masse
- 244: Abziehen einer Position

## Patentansprüche

1. Fahrbare Arbeitsmaschine (100) mit
einem einen Arbeitsausleger (14) tragenden Unterbau (10), der ein Fahrwerk mit mindestens zwei Radachsen (31, 32) und daran angeordneten Rädern (30) aufweist,
einer an dem Unterbau (10) angeordneten, unter Anheben der Arbeitsmaschine (100) auf einem Untergrund (28) abstützbaren Abstützvorrichtung (20, 22), und
einer Messsensorik (50, 60) zum Bestimmen einer auf die Räder (30) der mindestens zwei Radachsen (31, 32) wirkenden Radlast,
sowie einer Recheneinheit (42) zum Durchführen einer Standsicherheitsberechnung,
wobei in die Standsicherheitsberechnung eine bei nicht vollständig angehobener Arbeitsmaschine (100) auf mindestens ein Rad (30) einer Radachse (31, 32) wirkende Restradlast eingeht.

2. Fahrbare Arbeitsmaschine (100) nach Anspruch 1, bei der die Messsensorik (50) zum direkten Messen der Restradlast ausgelegt ist und/oder bei der die Messsensorik (60) zum Messen einer Kraft in der Abstützvorrichtung (20, 22) ausgelegt ist.

3. Fahrbare Arbeitsmaschine (100) nach Anspruch 1 oder 2, bei der die Restradlast zum Zeitpunkt einer Abstützung der Arbeitsmaschine (100) in die Standsicherheitsberechnung eingeht und/oder bei der die Restradlast kontinuierlich während eines Betriebs des Arbeitsauslegers (14) in die Standsicherheitsberechnung eingeht.

4. Fahrbare Arbeitsmaschine (100) nach einem der Ansprüche 1 bis 3, bei der in der Standsicherheitsberechnung eine von der Restradlast abhängige Masse von einer Masse der Arbeitsmaschine (100) oder von einer Masse des Unterbaus (10) abgezogen wird, und vorzugsweise zusätzlich eine Position zumindest einer Restradlast bei der Berechnung der Schwerpunktposition der Arbeitsmaschine (100) bzw. des Unterbaus (10) eingeht.

5. Fahrbare Arbeitsmaschine nach einem der Ansprüche 1 bis 4, bei der bei Vorhandensein einer Restradlast in die Standsicherheitsberechnung als weiterer Parameter das Ergebnis einer Neigungsüberwachung eingeht, wobei die Neigungsüberwachung vorzugsweise das Messen und Protokollieren einer initialen Neigung nach erfolgter Abstützung und ein Vergleichen einer aktuellen Neigung im Betrieb der Arbeitsmaschine mit der protokollierten initialen Neigung umfasst.

6. Verfahren (200) zum Betrieb einer fahrbaren Arbeitsmaschine (100), insbesondere nach einem der Ansprüche 1 bis 5, das nach einem Bereitstellen (210) einer fahrbaren Arbeitsmaschine (100) mit mindestens zwei Radachsen (31, 32) und einer Abstützvorrichtung (20, 22) auf einem Untergrund (28) und einem Abstützen (220) der Arbeitsmaschine (100) auf dem Untergrund (28) mittels der Abstützvorrichtung (20, 22) die folgenden Schritten umfasst:
- Bestimmen (230) einer auf mindestens ein Rad (30) der zwei Radachsen (31, 32) wirkenden Radlast, und
- Durchführen (240) einer Standsicherheitsberechnung unter Berücksichtigung einer bei nicht vollständig angehobener Arbeitsmaschine (100) auf mindestens ein Rad (30) einer Radachse (31, 32) wirkenden Restradlast.

7. Verfahren (200) nach Anspruch 6, bei dem der Schritt des Bestimmens (230) der auf das mindestens eine Rad (30) wirkenden Radlast folgendes umfasst:
- Messen (232) der Restradlast direkt an dem Rad (30) bzw. der Radachse (31, 32) und/oder
- Ableiten (234) der Restradlast aus einer in der Abstützvorrichtung (20, 22) gemessenen Kraft.

8. Verfahren (200) nach Anspruch 6 oder 7, bei dem die Standsicherheitsberechnung zum Zeitpunkt einer Abstützung der Arbeitsmaschine (100) durchgeführt wird und/oder bei dem die Standsicherheitsberechnung kontinuierlich während des Betriebs eines Arbeitsauslegers (14) durchgeführt wird.

9. Verfahren (200) nach einem der Ansprüche 6 bis 8, bei dem der Schritt des Durchführens (240) der Standsicherheitsberechnung das Abziehen bzw. Subtrahieren (242) einer von der Restradlast abhängigen Masse von einer Masse der Arbeitsmaschine (100) oder von einer Masse des Unterbaus (10) umfasst, und
bei dem vorzugsweise in den Schritt des Durchführens (240) zusätzlich einer Position zumindest einer Restradlast bei der Berechnung der Schwerpunktposition der Arbeitsmaschine (100) bzw. des Unterbaus (10) eingeht.

10. Verfahren nach einem der Ansprüche 6 bis 9, bei dem bei Vorhandensein einer Restradlast in die Standsicherheitsberechnung als weiterer Parameter das Ergebnis einer Neigungsüberwachung eingeht, vorzugsweise mit den Schritten des
Messens und Protokollierens einer initialen Neigung nach erfolgter Abstützung und des
vorzugsweise kontinuierlichen Messens einer aktuellen Neigung im Betrieb der Arbeitsmaschine und Vergleichens mit der protokollierten initialen Neigung.

11. Computerprogramm mit Programmcodemitteln, um alle Schritte eines Verfahrens (200) nach einem der Ansprüche 6 bis 10 durchzuführen, wenn das Computerprogramm auf einem Computer oder einer entsprechenden Recheneinheit (42), insbesondere einer Steuereinrichtung (40) einer fahrbaren Arbeitsmaschine (100), ausgeführt wird.

12. Steuereinrichtung (40) für eine fahrbare Arbeitsmaschine (100), insbesondere nach einem der Ansprüche 1 bis 5, die dazu ausgelegt ist, ein Verfahren (200) nach einem der Ansprüche 6 bis 10 durchzuführen, bzw. in der ein Computerprogramm nach Anspruch 11 zur Ausführung geeignet gespeichert ist.
